# FASCICULE DE BREVET EUROPEEN

(11) **EP 1 318 569 B1**
(45) Date de publication et mention de la délivrance du brevet: **18.02.2004**
(21) Numéro de dépôt: 02292992.1
(22) Date de dépôt: 04.12.2002
(51) Int. Cl.: H01R 13/453

(54) **Socle de prise de courant à obturateur d'alvéoles et gamme comprenant un tel socle**
Elektrischer Steckanschluss mit Verschlussbuchsenblenden und Baureihe mit einem solchen Steckanschluss
Electrical socket with socket shutter and range comprising such a socket

(30) Priorité: 05.12.2001 FR 0115708
(43) Date de publication de la demande: 11.06.2003
(73) Titulaire: LEGRAND, F-87000 Limoges (FR); LEGRAND SNC, F-87000 Limoges (FR)
(72) Inventeur: Hamelin, Patrice, 72130 Saint Ouen de Mimbre (FR); Robinet, Franck, 53100 Mayenne (FR); Deneu, Dominique, 72000 Le Mans (FR)
(74) Mandataire: Santarelli

(56) Documents cités:
- EP-A- 0 646 990
- EP-A- 0 654 858
- EP-A- 0 763 875
- FR-A- 2 584 873
- GB-A- 2 260 863

## Description

La présente invention concerne d'une manière générale les socles de prise de courant et parmi ceux-ci les socles de prise de courant munis d'obturateurs d'alvéoles.

L'invention concerne, en particulier, un socle de prise de courant qui comprend un enjoliveur pourvu d'une paroi frontale présentant deux trous destinés à recevoir deux broches de contact d'une fiche, un corps placé à l'arrière de l'enjoliveur, qui comprend un boîtier isolant logeant des éléments de contact électrique de type femelle situés en regard des deux trous de ladite paroi frontale et un obturateur positionné au-dessus desdits éléments de contact et déplaçable entre différentes positions, ledit obturateur comportant sur une face des surfaces inclinées aptes à être positionnées en regard desdits trous dans une deuxième position de l'obturateur, ainsi que des moyens de coopération aptes à coopérer avec une broche d'actionnement insérée dans ledit boîtier isolant pour faire passer ledit obturateur d'une première position à sa deuxième position.

On connaît déjà des documents GB 2 068 651, ES 1 046 309 et GB 2 260 863 un socle de prise de courant du type précité.

Selon les documents GB 2 068 651 et ES 1 046 309, l'obturateur est déplaçable à translation entre sa première et sa deuxième position sous l'action d'une broche de terre ou d'une broche d'actionnement de détrompage insérée dans le boîtier isolant logeant l'obturateur via un orifice supplémentaire prévu dans la paroi frontale de l'enjoliveur.

Selon le document GB 2 068 651, il s'agit de la broche de terre portée par la fiche insérée dans le socle de prise de courant et, selon le document ES 1 046 309, il s'agit d'une broche d'actionnement solidaire d'un adaptateur de détrompage rapporté sur la fiche avant son insertion dans le socle de prise de courant concerné.

Selon le document GB 2 260 863, qui est considéré comme l'état de la technique le plus proche, l'obturateur est déplaçable à rotation entre sa première et sa deuxième position sous l'action d'une broche de terre insérée dans le boîtier isolant logeant l'obturateur via un orifice supplémentaire prévu dans la paroi frontale de l'enjoliveur.

Ici aussi, cette broche de terre est portée par la fiche à insérer dans le socle de prise de courant en question.

Toutefois, les trois socles de prise de courant précités sont des socles dits à détrompage dans lesquels il est nécessaire d'intervenir, dans un premier temps, sur l'obturateur pour amener ses pentes fonctionnelles en face des trous de la paroi frontale de l'enjoliveur et permettre, dans un deuxième temps, l'insertion des broches actives de la fiche à l'intérieur des éléments de contact électrique de type femelle via les orifices prévus dans la paroi frontale de l'enjoliveur.

Par rapport à l'état de la technique précité, la présente invention propose un socle de prise de courant sans détrompage agencé de manière que le corps situé à l'arrière de l'enjoliveur de ce socle puisse être avantageusement utilisé sans modification pour réaliser un socle de prise de courant à détrompage.

Plus particulièrement, l'invention propose un socle de prise de courant tel que défini en introduction, caractérisé en ce que ladite broche d'actionnement forme avec l'enjoliveur une pièce monobloc et fait saillie de la face arrière de ladite paroi frontale de l'enjoliveur.

Il faut comprendre par le terme "monobloc" précité que la broche d'actionnement est solidarisée à l'enjoliveur avant montage de celui-ci sur le corps du socle de prise de courant.

A cet effet, ladite broche d'actionnement peut être formée d'un seul tenant avec l'enjoliveur ou être rapportée sur la face arrière de ce dernier par des moyens de montage appropriés.

D'autres caractéristiques, non limitatives et avantageuses du socle de prise de courant selon l'invention, sont les suivantes :
- l'obturateur comporte sur ladite face des surfaces planes aptes à être positionnées en regard desdits trous de l'enjoliveur dans ladite première position de l'obturateur ;
- l'obturateur est déplaçable à rotation ;
- l'obturateur est déplaçable selon un mouvement combiné translation/rotation ;
- l'obturateur comprend dans sa partie centrale un palier engagé sur un axe solidaire d'une pièce support fixe pour son déplacement à rotation ;
- l'obturateur est déplaçable à translation ;
- l'obturateur comporte deux bras de blocage s'étendant dans le prolongement l'un de l'autre, de part et d'autre d'une partie centrale, chaque bras de blocage comportant une desdites surfaces inclinées ;
- lesdites surfaces inclinées portées par lesdits bras de blocage sont orientées en sens inverse l'une de l'autre ;
- lesdites surfaces inclinées portées par lesdits bras de blocage sont orientées dans le même sens ;
- chaque bras de blocage de l'obturateur comporte une surface plane adjacente à ladite surface inclinée correspondante et apte à être positionnée en regard d'un desdits trous de l'enjoliveur dans la première position dudit obturateur ;
- lesdits moyens de coopération de l'obturateur comprennent un bras d'actionnement s'étendant selon une direction radiale à partir d'une partie centrale de l'obturateur ;
- ledit bras d'actionnement comporte des moyens de pivotement pour pouvoir basculer sous l'action de ladite broche d'actionnement entre deux positions, à savoir, une position de verrouillage dans laquelle ledit bras d'actionnement est en butée contre un bord d'une pièce support fixe interposée entre la paroi frontale de l'enjoliveur et ledit obturateur, et une position de déverrouillage dans laquelle ledit bras d'actionnement est dégagé dudit bord de ladite pièce support fixe.
- lesdits moyens de pivotement comprennent une charnière d'articulation reliant ledit bras d'actionnement à ladite partie centrale de l'obturateur ;
- ladite charnière d'articulation est une liaison souple venant de formation avec l'obturateur ;
- lesdits moyens de pivotement comprennent un pivot situé sur une face dudit bras d'actionnement tournée à l'opposée de l'enjoliveur.
- ledit bras d'actionnement porte, sur une face tournée vers l'enjoliveur, une surface de came apte à coopérer avec ladite broche d'actionnement ;
- ledit bras d'actionnement porte, sur une face tournée vers l'enjoliveur, un pan incliné apte à coopérer avec ladite broche d'actionnement ;
- ladite broche d'actionnement présente à son extrémité libre une rampe qui coopère avec ledit bras d'actionnement de l'obturateur pour ramener l'obturateur dans sa deuxième position depuis une troisième position dans laquelle il est positionné en dehors desdits trous de l'enjoliveur ;
- l'obturateur est une pièce monobloc ;
- l'obturateur est réalisé en deux pièces qui s'emboîtent l'une dans l'autre, une première pièce portant des surfaces planes aptes à être positionnées en regard desdits trous de la paroi frontale de l'enjoliveur dans la première position de l'obturateur et une seconde pièce portant lesdites surfaces inclinées qui, dans ladite première position de l'obturateur, sont masquées par ladite première pièce, ladite première pièce étant déplaçable entre ladite première position et ladite deuxième position de l'obturateur pour dégager lesdites surfaces inclinées de l'obturateur de sorte qu'elles se positionnent en regard desdits trous de l'enjoliveur ; et
- il est prévu un moyen élastique de rappel de l'obturateur dans sa première ou deuxième position.

L'invention concerne également une gamme de socles de prise de courant comprenant un premier socle tel que défini ci-dessus et un deuxième socle comportant un corps identique à celui du premier socle ainsi qu'un enjoliveur pourvu d'une paroi frontale présentant deux trous destinés à recevoir deux broches de contact d'une fiche et un trou supplémentaire pour l'introduction à l'intérieur dudit boîtier isolant d'une broche d'actionnement d'un adaptateur rapporté sur une fiche à insérer dans ledit deuxième socle, lesdits moyens de coopération dudit obturateur étant placés en regard dudit trou supplémentaire pour coopérer avec ladite broche d'actionnement introduite à l'intérieur du boîtier isolant afin de faire passer ledit obturateur de sa première position à sa deuxième position.

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique partielle en perspective éclatée d'un socle de prise de courant selon l'invention ;
- la figure 2 est une vue de face du socle de prise de courant de la figure 1 assemblé ;
- la figure 3 est une vue arrière du socle de prise de courant de la figure 1 assemblé ;
- les figures 4 à 6 représentent, vu de l'arrière, l'obturateur du socle de prise de courant de la figure 1 positionné dans sa pièce support selon ses trois positions différentes ;
- la figure 7 est une vue schématique partielle en perspective éclatée d'un autre socle de prise de courant faisant partie de la gamme de socles de prise de courant selon l'invention ;
- la figure 8 est une vue schématique en perspective d'une fiche adaptée à être insérée dans le socle de prise de courant de la figure 7 ;
- la figure 9 est une vue de face du socle de prise de courant de la figure 7;
- la figure 10 est une vue de face du socle de prise de courant de la figure 7 dans lequel est inséré l'adaptateur rapporté sur la fiche représentée sur la figure 8 ; et
- la figure 11 est une vue arrière du socle de prise de courant de la figure 7 assemblé avec l'adaptateur inséré à l'intérieur du socle.

En préliminaire, on notera que les éléments identiques ou similaires des différents socles de prise de courant représentés sur les différentes figures seront, dans la mesure du possible, référencés par les mêmes signes de référence et ne seront pas décrits à chaque fois.

Sur les figures 1 à 3, on a représenté de façon partielle un mode de réalisation préférentiel d'un socle 100 de prise de courant qui comprend un enjoliveur 110 pourvu, en face avant, d'un puits 111 de réception d'une fiche mâle.

Le fond du puits constitue la paroi frontale 112 de l'enjoliveur 110.

Cette paroi frontale 112 présente deux trous 113A, 113B destinés à recevoir les deux broches de contact de la fiche (non représentée) insérée dans le socle 100.

Cette paroi frontale 112 comporte également un autre trou ou alvéole 114 au travers duquel émerge une broche de raccordement à la terre non représentée.

Le puits 111 de l'enjoliveur 110 présente une forme cylindrique de révolution et est délimité à cet effet par une paroi cylindrique 115.

De manière classique, le socle 100 de prise de courant comporte un corps non représenté, placé à l'arrière de l'enjoliveur 110, et comprenant un boîtier isolant non représenté logeant des éléments de contact électrique de type femelle, également non représentés, situés en regard des deux trous 113A, 113B de ladite paroi frontale 112.

En outre, comme le montrent les figures 1 à 3, le socle 100 de prise de courant comprend un obturateur 130 logé dans le boîtier isolant non représenté, qui se positionne au-dessus des éléments de contact électrique de type femelle. Cet obturateur 130 est déplaçable entre différentes positions (voir figures 4 à 6).

Selon le mode de réalisation préférentiel représenté sur les figures 1 à 3, l'obturateur 130 est monté à rotation sur une pièce support 120 fixe qui jouxte la face arrière 116 de la paroi frontale 112 de l'enjoliveur 110.

Pour ce faire, l'obturateur 130 comporte, dans une partie centrale, un palier 133 engagé sur un axe 125 porté par la partie centrale de la pièce support 120.

Cette pièce support 120 est conformée de manière à définir un logement cylindrique de révolution autour de l'axe 125 qui accueille l'obturateur 130.

Le fond 120A de la pièce support 120 qui vient s'appliquer contre la face arrière 116 de la paroi frontale 112 de l'enjoliveur 110 comporte, de part et d'autre de l'axe 125, deux ouvertures 121, 122 qui se placent en correspondance avec les trous 113A, 113B de ladite paroi frontale 112.

En outre, le fond 120A de la pièce support 120 comporte une ouverture circulaire 123 qui se place en correspondance avec le trou 114 de ladite paroi frontale 112, pour être traversée par la broche de contact de terre non représentée du socle 100 de prise de courant.

La pièce support 120 est fermée du côté opposé à l'enjoliveur 110 par une plaquette 150 de telle sorte que l'obturateur 130 est pris en sandwich entre le fond 120A de la pièce support 120 et la plaquette 150.

Cette plaquette 150 présente la forme d'un disque de diamètre égal au diamètre intérieur de la pièce support 120 et comporte en son centre une ouverture 153 traversée par l'axe 125 de ladite pièce support 120.

La plaquette 150 comporte, de part et d'autre de l'ouverture 153 centrale, deux autres ouvertures 151, 152 qui sont placées en correspondance avec les ouvertures 121, 122 de la pièce support 120 et les trous 113A, 113B de la paroi frontale 112 de l'enjoliveur 110.

En outre, la plaquette 150 comporte, sur son bord périphérique, deux encoches 154, 155 positionnées de manière diamétralement opposée. L'encoche 155 se place en correspondance avec l'ouverture circulaire 123 de la pièce support 120 et le trou 114 de la paroi frontale 112 de l'enjoliveur 110, pour permettre le passage de la broche de terre dudit socle 100.

Les broches de contact non représentées d'une fiche insérée dans le puits 111 de réception de l'enjoliveur 110 du socle 100 accèdent aux éléments de contact électrique de type femelle en traversant les ouvertures 121, 122 de la pièce support 120 et les ouvertures 151, 152 de la plaquette 150.

L'épaisseur de la pièce support 120 qui accueille l'obturateur 130 est légèrement supérieure à l'épaisseur de ce dernier, de sorte qu'il y a un faible jeu entre le fond 120A et l'obturateur 130 d'une part et la plaquette 150 et l'obturateur 130 d'autre part. Ainsi, l'obturateur 130 est déplaçable à rotation autour de l'axe 125 en restant dans son plan de rotation, c'est-à-dire sans basculement dans un plan perpendiculaire.

L'obturateur 130 comporte ici deux bras de blocage 131, 132 s'étendant dans le prolongement l'un de l'autre, de part et d'autre de la partie centrale comportant le palier 133.

Chaque bras de blocage comporte, du côté de la face 130A de l'obturateur 130 tournée vers l'enjoliveur 110, une surface inclinée 131B, 132B et, de manière adjacente, une surface plane 131A, 132A.

Les surfaces planes 131A, 132A de l'obturateur 130 sont aptes à être positionnées en regard des ouvertures 121, 122 de la pièce support 120 et donc des trous 113A, 113B de l'enjoliveur 110 dans une première position de l'obturateur 130 qui est représentée plus particulièrement sur la figure 4.

En outre, les surfaces inclinées 131B, 132B de l'obturateur 130 sont aptes à être positionnées en regard des ouvertures 121, 122 de la pièce support 120 et donc des trous 113A, 113B de l'enjoliveur 110 dans une deuxième position de l'obturateur 130 représentée plus particulièrement sur les figures 2 et 5.

Dans sa première position représentée sur la figure 4, les surfaces planes 131A, 132A de l'obturateur 130 forment des surfaces de butée pour des broches de contact d'une fiche insérée dans le puits 111 de réception de l'enjoliveur 110 et, de ce fait, l'obturateur 130 empêche auxdites broches de contact d'accéder aux éléments de contact électrique de type femelle du socle 100 de prise de courant.

Dans la deuxième position représentée sur les figures 2 et 5, l'obturateur 130 est en position d'attente de broches de contact d'une fiche à insérer dans le socle 100 de prise de courant. La mise en appui des broches de contact d'une fiche sur les surfaces inclinées 131B, 132B de l'obturateur 130 provoque la rotation de celui-ci dans le sens des aiguilles d'une montre matérialisée par la flèche F, de sorte qu'il se place en dehors desdits trous 113A, 113B de l'enjoliveur (voir figure 6). Il permet ainsi l'insertion desdites broches de contact dans le corps du socle 100 de prise de courant et leur mise en contact avec les éléments de contact électrique de type femelle dudit socle 100.

Pour déplacer l'obturateur 130 de sa première à sa deuxième position, celui-ci comporte des moyens de coopération aptes à coopérer avec une broche d'actionnement 117 réalisée en matière non conductrice insérée dans le boîtier isolant non représenté du corps du socle 100 de prise de courant.

Ici, ces moyens de coopération de l'obturateur 130 comprennent un bras d'actionnement 134 qui est positionné entre ses deux bras de blocage 131, 132 et qui s'étend à partir de la partie centrale de l'obturateur 130 selon une direction radiale.

Ce bras d'actionnement 134 porte, sur sa face tournée vers l'enjoliveur 110, une surface de came 134A apte à coopérer avec la broche d'actionnement 117 pour engendrer un mouvement de rotation de l'obturateur 130 entre sa première position et sa deuxième position représentées sur les figures 4 et 5.

Selon une caractéristique particulièrement avantageuse du socle 100 de prise de courant représenté sur les figures 1 à 3, la broche d'actionnement 117 forme avec l'enjoliveur 110 une pièce monobloc et fait saillie de la face arrière 116 de ladite paroi frontale 112 de l'enjoliveur 110.

Ici, la broche d'actionnement 117 est d'un seul tenant avec l'enjoliveur 110, mais en variante on pourrait prévoir qu'elle soit rapportée sur la face arrière de l'enjoliveur par des moyens de montage appropriés.

Ainsi, une fois assemblé, le socle 100 de prise de courant représenté sur les figures 1 à 3 comporte un obturateur 130 d'alvéoles et constitue un socle de prise de courant sans détrompage dans lequel une fiche sans détrompeur peut être insérée.

En effet, l'obturateur 130 est positionné dans sa première position dans le logement défini par la pièce support 120 et fermé par la plaquette 150. L'ensemble des trois éléments précités est monté sur le boîtier isolant non représenté logeant les éléments de contact électrique de type femelle du socle 100. La pièce support 120 comporte à cet effet des pattes d'encliquetage 127 qui font saillie d'un trottoir 126. Le boîtier isolant supportant ladite pièce support 120 forme un bloc ou corps autonome du socle 100 prêt à recevoir un enjoliveur et, en particulier, l'enjoliveur 110.

Lors du montage de l'enjoliveur 110 sur le corps du socle 100, la broche d'actionnement 117 portée par celui-ci coopère avec la surface de came 134A du bras d'actionnement 134 de l'obturateur 130 afin de le faire passer de sa première position à sa deuxième position représentée sur les figures 2 et 5. Dans cette deuxième position, les surfaces inclinées 131B, 132B portées par les bras de blocage 131, 132 de l'obturateur 130 sont positionnées en regard des ouvertures 121, 122 de la pièce support 120 et des trous 113A, 113B de la paroi frontale 112 de l'enjoliveur 110.

Lorsque, ultérieurement, une fiche est insérée dans le socle 100 de prise de courant, les broches de contact de la fiche prennent appui sur lesdites surfaces inclinées 131B, 132B de l'obturateur 130 pour faire passer celui-ci de sa deuxième position vers sa troisième position représentée sur la figure 6 et accéder aux éléments de contact électrique de type femelle logés dans le boîtier isolant du socle 100 en dessous dudit obturateur 130.

Avantageusement, les contours 121A, 122A des ouvertures 121, 122 prévues dans le fond 120A de la pièce support 120 épousent le contour 131C, 132C des bras de blocage 131, 132 de l'obturateur 130.

De cette manière, lorsque l'obturateur 130 est positionné dans sa deuxième position, prêt à être actionné en rotation par lesdites broches de contact d'une fiche, et qu'un utilisateur tente d'avoir accès aux éléments de contact électrique de type femelle dudit socle 100 situés sous l'obturateur 130 au moyen d'un instrument quelconque tel qu'un tournevis en prenant appui sur l'un des bras de blocage 131, 132 de l'obturateur 130 pour le faire basculer, l'autre bras de blocage 131, 132 de l'obturateur 130 s'engage dans l'ouverture 121, 122 correspondante de la pièce support 120 et se bloque contre le champ de cette ouverture.

La coopération d'un des bras de blocage 131, 132 de l'obturateur 130 avec le champ d'une des ouvertures 121, 122 de la pièce support 120 empêche toute rotation de celui-ci et, de ce fait, empêche l'accès aux éléments de contact électrique de type femelle du socle 100, ce qui répond aux exigences normatives.

En fait, pour pouvoir se déplacer à rotation, l'obturateur 130 doit rester dans sa position d'assiette dans laquelle les bras de blocage 131, 132 s'étendent au même niveau.

Comme le montrent plus particulièrement les figures 1 et 3, la pièce support 120 comporte sur un bord une encoche 124 au travers de laquelle émerge l'extrémité du bras d'actionnement 134 de l'obturateur 130 pour être accessible à la broche d'actionnement 117. Une encoche 154 de la plaquette 150 est placée en correspondance de l'encoche 124 de la pièce support 120.

En outre, l'obturateur 130 est rappelé depuis sa troisième position représentée sur la figure 6 dans sa deuxième position où il obture les ouvertures 121, 122 de la pièce support 120 et les trous 113A, 113B de la paroi frontale 112 de l'enjoliveur 110 par un moyen élastique de rappel constitué ici par un ressort 140 de rappel enroulé autour du palier 133 de l'obturateur 130 et qui prend appui sur la plaquette 150.

Avantageusement, le socle 100 décrit précédemment en référence aux figures 1 à 6 fait partie d'une gamme de socles de prise de courant qui comporte un deuxième socle 100' représenté plus particulièrement sur les figures 7 et 9 à 11. Ce deuxième socle 100' comporte un corps identique à celui du premier socle 100 ainsi qu'un enjoliveur 110' pourvu d'une paroi frontale 112' présentant deux trous 113'A, 113'B destinés à recevoir deux broches de contact 201, 202 d'une fiche 200, un trou 114' pour le passage de la broche de terre non représentée et un trou supplémentaire 114" pour l'introduction à l'intérieur dudit boîtier isolant non représenté d'une broche d'actionnement 164 d'un adaptateur 160 rapporté sur la fiche 200 à insérer dans le deuxième socle 100'.

En fait, la gamme de socles de prise de courant comporte un premier socle 100 sans détrompage et un deuxième socle 100' à détrompage, les premier et deuxième socles 100, 100' comportant des corps identiques renfermant un obturateur 130 identique, la différence essentielle se situant au niveau de l'enjoliveur puisque, dans le cas du premier socle 100, l'enjoliveur 110 porte sur sa face arrière 116 la broche d'actionnement 117 de l'obturateur 130, alors que, dans le cas du deuxième socle 100', l'enjoliveur 110' est tout à fait classique dont la face arrière 116' de la paroi frontale 112' ne porte aucune saillie, la broche d'actionnement 164 faisant partie d'un adaptateur 160 rapporté sur la fiche 200 insérée dans le deuxième socle 100'.

Dans le deuxième socle 100' de prise de courant, les moyens de coopération de l'obturateur 130 constitués ici par le bras d'actionnement 134 portant la surface de came 134A sont placés en regard du trou supplémentaire 114" prévu dans la paroi frontale 112' de l'enjoliveur 110' de sorte qu'ils coopèrent avec la broche d'actionnement 164 introduite dans ledit socle 100' afin de faire passer ledit obturateur 130 de sa première position telle que représentée sur les figures 4 et 9 à sa deuxième position telle que représentée sur les figures 5, 10 et 11.

De manière classique, l'adaptateur 160 est constitué par une plaquette qui est percée de trois trous, à savoir deux trous 161, 162 dans lesquels viennent s'engager les broches de contact 201, 202 de la fiche 200 lorsque la plaquette est rapportée sur la face externe de cette fiche 200 et un troisième trou 163 qui vient se placer en correspondance avec le trou prévu dans la fiche pour l'insertion de la broche de terre non représentée.

Comme le montre mieux la figure 8, lorsque l'adaptateur 160 est positionné sur la fiche 200, celle-ci comporte donc trois broches, deux broches de contact 201, 202 et la broche d'actionnement 164 en matériau non-conducteur permettant l'actionnement de l'obturateur 130 de manière classique.

Les premier et deuxième socles 100, 100' peuvent être réalisés facilement, puisque le corps de ces socles est identique et seul l'enjoliveur est différent.

Ainsi, on peut choisir, en fin de chaîne de montage, de rapporter un enjoliveur 110 à broche d'actionnement 117 ou un enjoliveur 110 sans broche d'actionnement pour réaliser à partir d'un même corps un socle sans détrompage ou avec détrompage.

De plus, un installateur ou un utilisateur peut configurer le socle de prise de courant, au moment souhaité. Il peut aussi modifier facilement la configuration choisie.

La présente invention n'est nullement limitée au mode de réalisation décrit et représenté, mais l'homme du métier saura y apporter toute variante conforme à son esprit.

En particulier, on pourrait prévoir que l'obturateur du socle de prise de courant selon l'invention soit déplaçable à translation ou selon un mouvement combiné translation/rotation à l'intérieur du corps du socle.

Dans le cas où l'obturateur du socle de prise de courant selon l'invention est déplaçable à translation, lesdites surfaces inclinées portées par lesdits bras de blocage de l'obturateur sont orientées dans le même sens.

En outre, le bras d'actionnement de l'obturateur peut comporter des moyens de pivotement pour pouvoir basculer sous l'action dudit bras d'actionnement entre deux positions, à savoir une position de verrouillage dans laquelle ledit bras d'actionnement est en butée contre un bord de la pièce support fixe interposée entre la paroi frontale de l'enjoliveur et ledit obturateur, et une position de déverrouillage dans laquelle ledit bras d'actionnement est dégagé du bord de ladite pièce support.

Ces moyens de pivotement peuvent comprendre une charnière d'articulation reliant la broche d'actionnement à la partie centrale de l'obturateur qui peut être une liaison souple venant de formation avec celui-ci, ou qui peut comprendre un pivot situé sur une face du bras d'actionnement tournée à l'opposé de l'enjoliveur.

Selon ce mode de réalisation, rien n'empêche cependant que le bras d'actionnement porte, sur la face tournée vers l'enjoliveur, une surface de came qui coopère avec la broche d'actionnement introduite dans le corps du socle de prise de courant.

Selon une autre variante non représentée, on pourrait prévoir que le bras d'actionnement de l'obturateur porte, à la place de la surface de came, sur sa face tournée vers l'enjoliveur, un pan incliné apte à coopérer avec ladite broche d'actionnement.

Lorsque l'obturateur présente un mouvement combiné translation/rotation, on peut également prévoir que ladite broche d'actionnement présente, à son extrémité libre, une rampe qui coopère avec le bras d'actionnement de l'obturateur pour ramener l'obturateur dans sa deuxième position depuis sa troisième position dans laquelle il est positionné en dehors desdits trous de l'enjoliveur.

Enfin, selon une autre variante non représentée, on pourrait prévoir de réaliser l'obturateur en deux pièces distinctes qui s'emboîtent l'une dans l'autre, présentant dans une partie centrale un palier commun pour la coopération de l'obturateur avec l'axe d'entraînement en rotation de celui-ci, une des deux pièces, à savoir la première pièce, portant lesdites surfaces planes aptes à être positionnées en regard desdits trous de la paroi frontale de l'enjoliveur, dans la première position de l'obturateur, et l'autre des deux pièces, la seconde pièce, portant lesdites surfaces inclinées qui, dans ladite première position de l'obturateur, sont masquées par ladite première pièce du fait de l'emboîtement des première et seconde pièces, ladite première pièce étant déplaçable entre la première position et la deuxième position de l'obturateur pour dégager lesdites surfaces inclinées de l'obturateur de sorte qu'elles se positionnent en regard desdits trous de l'enjoliveur.

## Revendications

1. Socle (100) de prise de courant qui comprend un enjoliveur (110) pourvu d'une paroi frontale (112) présentant deux trous (113A, 113B) destinés à recevoir deux broches de contact d'une fiche, un corps placé à l'arrière de l'enjoliveur, qui comprend un boîtier isolant logeant des éléments de contact électrique de type femelle situés en regard des deux trous de ladite paroi frontale et un obturateur (130) positionné au-dessus desdits éléments de contact et déplaçable entre différentes positions, ledit obturateur (130) comportant sur une face (130A) des surfaces inclinées (131B, 132B) aptes à être positionnées en regard desdits trous (113A, 113B) dans une deuxième position de l'obturateur (130), ainsi que des moyens de coopération (134, 134A) aptes à coopérer avec une broche d'actionnement (117) insérée dans ledit boîtier isolant pour faire passer ledit obturateur (130) d'une première position à sa deuxième position, **caractérisé en ce que** ladite broche d'actionnement (117) forme avec l'enjoliveur (110) une pièce monobloc et fait saillie de la face arrière (116) de ladite paroi frontale (112) de l'enjoliveur (110).

2. Socle (100) selon la revendication 1, **caractérisé en ce que** l'obturateur (130) comporte sur ladite face (130A) des surfaces planes (131A, 132A) aptes à être positionnées en regard desdits trous (113A, 113B) de l'enjoliveur (110) dans ladite première position de l'obturateur (130).

3. Socle (100) selon l'une des revendications 1 ou 2, **caractérisé en ce que** l'obturateur (130) est déplaçable à rotation.

4. Socle selon l'une des revendications 1 ou 2, **caractérisé en ce que** l'obturateur est déplaçable selon un mouvement combiné translation/rotation.

5. Socle (100) selon l'une des revendications 3 ou 4, **caractérisé en ce que** l'obturateur (130) comprend dans sa partie centrale un palier (133) engagé sur un axe (125) solidaire d'une pièce support (120) fixe pour son déplacement à rotation.

6. Socle (100) selon l'une des revendications 1 ou 2, **caractérisé en ce que** l'obturateur est déplaçable à translation.

7. Socle (100) selon l'une des revendications 1 à 6, **caractérisé en ce que** l'obturateur (130) comporte deux bras de blocage (131, 132) s'étendant dans le prolongement l'un de l'autre, de part et d'autre d'une partie centrale, chaque bras de blocage (131, 132) comportant une desdites surfaces inclinées (131B, 132B).

8. Socle (100) selon la revendication 7, **caractérisé en ce que** lesdites surfaces inclinées (131B, 132B) portées par lesdits bras de blocage (131, 132) sont orientées en sens inverse l'une de l'autre.

9. Socle selon la revendication 7, **caractérisé en ce que** lesdites surfaces inclinées portées par lesdits bras de blocage sont orientées dans le même sens.

10. Socle (100) selon l'une des revendications 7 à 9, **caractérisé en ce que** chaque bras de blocage (131, 132) de l'obturateur (130) comporte une surface plane (131A, 132A) adjacente à ladite surface inclinée (131B, 132B) correspondante et apte à être positionnée en regard d'un desdits trous de l'enjoliveur (110) dans la première position dudit obturateur (130).

11. Socle (100) selon l'une des revendications précédentes, **caractérisé en ce que** lesdits moyens de coopération de l'obturateur (130) comprennent un bras d'actionnement (134) s'étendant selon une direction radiale à partir d'une partie centrale de l'obturateur (130).

12. Socle selon la revendication 11, **caractérisé en ce que** ledit bras d'actionnement comporte des moyens de pivotement pour pouvoir basculer sous l'action de ladite broche d'actionnement entre deux positions, à savoir, une position de verrouillage dans laquelle ledit bras d'actionnement est en butée contre un bord d'une pièce support fixe interposée entre la paroi frontale de l'enjoliveur et ledit obturateur, et une position de déverrouillage dans laquelle ledit bras d'actionnement est dégagé dudit bord de ladite pièce support fixe.

13. Socle selon la revendication 12, **caractérisé en ce que** lesdits moyens de pivotement comprennent une charnière d'articulation reliant ledit bras d'actionnement à ladite partie centrale de l'obturateur.

14. Socle selon la revendication 13, **caractérisé en ce que** ladite charnière d'articulation est une liaison souple venant de formation avec l'obturateur.

15. Socle selon la revendication 12, **caractérisé en ce que** lesdits moyens de pivotement comprennent un pivot situé sur une face dudit bras d'actionnement tournée à l'opposée de l'enjoliveur.

16. Socle (100) selon l'une des revendications 11 à 15, **caractérisé en ce que** ledit bras d'actionnement (134) porte, sur une face tournée vers l'enjoliveur (110), une surface de came (134A) apte à coopérer avec ladite broche d'actionnement (117).

17. Socle selon l'une des revendications 11 à 15, **caractérisé en ce que** ledit bras d'actionnement porte, sur une face tournée vers l'enjoliveur, un pan incliné apte à coopérer avec ladite broche d'actionnement.

18. Socle selon l'une des revendications 11 à 15, **caractérisé en ce que** ladite broche d'actionnement présente à son extrémité libre une rampe qui coopère avec ledit bras d'actionnement de l'obturateur pour ramener l'obturateur dans sa deuxième position depuis une troisième position dans laquelle il est positionné en dehors desdits trous de l'enjoliveur.

19. Socle (100) selon l'une quelconque des revendications précédentes, **caractérisé en ce que** l'obturateur (130) est une pièce monobloc.

20. Socle selon l'une des revendications 1 à 18, **caractérisé en ce que** l'obturateur est réalisé en deux pièces qui s'emboîtent l'une dans l'autre, une première pièce portant des surfaces planes aptes à être positionnées en regard desdits trous de la paroi frontale de l'enjoliveur dans la première position de l'obturateur et une seconde pièce portant lesdites surfaces inclinées qui, dans ladite première position de l'obturateur, sont masquées par ladite première pièce, ladite première pièce étant déplaçable entre ladite première position et ladite deuxième position de l'obturateur pour dégager lesdites surfaces inclinées de l'obturateur de sorte qu'elles se positionnent en regard desdits trous de l'enjoliveur.

21. Socle (100) selon l'une quelconques des revendications précédentes, **caractérisé en ce qu'**il est prévu un moyen élastique de rappel de l'obturateur dans sa première ou deuxième position.

22. Gamme de socles de prise de courant comprenant un premier socle selon l'une des revendications 1 à 21 et un deuxième socle comportant un corps identique à celui du premier socle ainsi qu'un enjoliveur pourvu d'une paroi frontale présentant deux trous destinés à recevoir deux broches de contact d'une fiche et un trou supplémentaire pour l'introduction à l'intérieur dudit boîtier isolant d'une broche d'actionnement d'un adaptateur rapporté sur une fiche à insérer dans ledit deuxième socle, lesdits moyens de coopération dudit obturateur étant placés en regard dudit trou supplémentaire pour coopérer avec ladite broche d'actionnement introduite à l'intérieur du boîtier isolant afin de faire passer ledit obturateur de sa première position à sa deuxième position.

## Patentansprüche

1. Stromanschlußdose (100), die folgendes aufweist: eine Kappe (110), die mit einer Frontwand (112) versehen ist, die zwei zur Aufnahme von zwei Kontaktstiften eines Stekkers bestimmte Löcher (113A, 113B) aufweist, einen hinter der Kappe angeordneten Körper, der ein Isoliergehäuse umfaßt, in dem aufnehmende elektrische Kontaktelemente, die gegenüber den beiden Löchern der Frontwand angeordnet sind, und ein Verschlußelement (130) untergebracht sind, das über den Kontaktelementen angeordnet ist und zwischen verschiedenen Stellungen beweglich ist, wobei das Verschlußelement (130) auf einer Seite (130A) geneigte Flächen (131B, 132B) aufweist, die in einer zweiten Stellung des Verschlußelements (130) gegenüber diesen Löchern (113A, 113B) positioniert werden können, sowie Zusammenwirkungsmittel (134, 134A), die mit einem Betätigungsstift (117) zusammenwirken können, der in das Isoliergehäuse eingeführt ist, um das Verschlußelement (130) aus einer ersten Stellung in seine zweite Stellung übergehen zu lassen, **dadurch gekennzeichnet, daß** der Betätigungsstift (117) mit der Kappe (110) ein einstückiges Teil bildet und an der Rückseite (116) der Frontwand (112) der Kappe (110) vorsteht.

2. Dose (100) nach Anspruch 1, **dadurch gekennzeichnet, daß** das Verschlußelement (130) auf der Seite (130A) ebene Flächen (131A, 132A) aufweist, die in der ersten Stellung des Verschlußelements (130) gegenüber den Löchern (113A, 113B) der Kappe (110) positioniert werden können.

3. Dose (100) nach einem der Ansprüche 1 oder 2, **dadurch gekennzeichnet, daß** das Verschlußelement (130) drehbeweglich ist.

4. Dose nach einem der Ansprüche 1 oder 2, **dadurch gekennzeichnet, daß** das Verschlußelement in einer kombinierten Translations- und Drehbewegung beweglich ist.

5. Dose (100) nach einem der Ansprüche 3 oder 4, **dadurch gekennzeichnet, daß** das Verschlußelement (130) für seine Drehbewegung in seinem zentralen Teil ein Lager (133) aufweist, das auf eine Achse (125) aufgesteckt ist, die mit einem feststehenden Tragteil (120) fest verbunden ist.

6. Dose (100) nach einem der Ansprüche 1 oder 2, **dadurch gekennzeichnet, daß** das Verschlußelement translationsbeweglich ist.

7. Dose (100) nach einem der Ansprüche 1 bis 6, **dadurch gekennzeichnet, daß** das Verschlußelement (130) zwei Blockierarme (131, 132) aufweist, die sich zu beiden Seiten eines zentralen Teils in der gegenseitigen Verlängerung erstrekken, wobei jeder Blockierarm (131, 132) eine der geneigten Flächen (131B, 132B) aufweist.

8. Dose (100) nach Anspruch 7, **dadurch gekennzeichnet, daß** die von den Blockierarmen (131, 132) getragenen geneigten Flächen (131B, 132B) in zueinander entgegengesetzter Richtung gerichtet sind.

9. Dose nach Anspruch 7, **dadurch gekennzeichnet, daß** die von den Blockierarmen getragenen geneigten Flächen in der gleichen Richtung gerichtet sind.

10. Dose (100) nach einem der Ansprüche 7 bis 9, **dadurch gekennzeichnet, daß** jeder Blockierarm (131, 132) des Verschlußelements (130) eine ebene Fläche (131A, 132A) aufweist, die an die entsprechende geneigte Fläche (131B, 132B) angrenzt und in der ersten Stellung des Verschlußelements (130) gegenüber einem der Löcher der Kappe (110) positioniert werden kann.

11. Dose (100) nach einem der vorhergehenden Ansprüche, **dadurch gekennzeichnet, daß** die Zusammenwirkungsmittel des Verschlußelements (130) einen Betätigungsarm (134) umfassen, der sich von einem zentralen Teil des Verschlußelements (130) aus in einer radialen Richtung erstreckt.

12. Dose nach Anspruch 11, **dadurch gekennzeichnet, daß** der Betätigungsarm Verschwenkungsmittel aufweist, um unter der Einwirkung des Betätigungsstifts zwischen zwei Stellungen kippen zu können, und zwar einer Verriegelungsstellung, in der der Betätigungsarm an einem Rand eines feststehenden Tragteils in Anschlag ist, das zwischen die Frontwand der Kappe und das Verschlußelement eingesetzt ist, und einer Entriegelungsstellung, in der der Betätigungsarm von diesem Rand des feststehenden Tragteils abgerückt ist.

13. Dose nach Anspruch 12, **dadurch gekennzeichnet, daß** die Verschwenkungsmittel ein Gelenkscharnier umfassen, das den Betätigungsarm mit dem zentralen Teil des Verschlußelements verbindet.

14. Dose nach Anspruch 13, **dadurch gekennzeichnet, daß** das Gelenkscharnier eine biegsame Verbindung ist, die mit dem Verschlußelement mitgeformt ist.

15. Dose nach Anspruch 12, **dadurch gekennzeichnet, daß** die Verschwenkungsmittel einen Drehzapfen umfassen, der auf einer der Kappe abgewandten Seite des Betätigungsarms gelegen ist.

16. Dose (100) nach einem der Ansprüche 11 bis 15, **dadurch gekennzeichnet, daß** der Betätigungsarm (134) auf einer der Kappe (110) zugewandten Seite eine Nockenfläche (134A) trägt, die mit dem Betätigungsstift (117) zusammenwirken kann.

17. Dose nach einem der Ansprüche 11 bis 15, **dadurch gekennzeichnet, daß** der Betätigungsarm auf einer der Kappe zugewandten Seite eine Schrägfläche aufweist, die mit dem Betätigungsstift zusammenwirken kann.

18. Dose nach einem der Ansprüche 11 bis 15, **dadurch gekennzeichnet, daß** der Betätigungsstift an seinem freien Ende eine Schräge aufweist, die mit dem Betätigungsarm des Verschlußelements zusammenwirkt, um das Verschlußelement von einer dritten Stellung, in der es außerhalb der Löcher der Kappe positioniert ist, in seine zweite Stelle zurückzubringen .

19. Dose (100) nach einem der vorhergehenden Ansprüche, **dadurch gekennzeichnet, daß** das Verschlußelement (130) ein einstückiges Teil ist.

20. Dose nach einem der Ansprüche 1 bis 18, **dadurch gekennzeichnet, daß** das Verschlußelement aus zwei Teilen hergestellt ist, die ineinander gesteckt sind, wobei ein erstes Teil ebene Flächen trägt, die in der ersten Stellung des Verschlußelements gegenüber den Löchern der Frontwand der Kappe positioniert werden können, und ein zweites Teil die geneigten Flächen trägt, die in der ersten Stellung des Verschlußelements durch das erste Teil maskiert sind, wobei dieses erste Teil zwischen der ersten Stellung und der zweiten Stellung des Verschlußelements beweglich ist, um die geneigten Flächen des Verschlußelements freizulegen, so daß sie sich gegenüber den Löchern der Kappe positionieren.

21. Dose (100) nach einem der vorhergehenden Ansprüche, **dadurch gekennzeichnet, daß** ein elastisches Mittel zur Rückholung des Verschlußelements in seine erste oder zweite Stellung vorgesehen ist.

22. Stromanschlußdosensatz, umfassend eine erste Dose nach einem der Ansprüche 1 bis 21 und eine zweite Dose, die einen Körper aufweist, der mit dem der ersten Dose identisch ist, sowie eine Kappe, die mit einer Frontwand versehen ist, die zwei Löcher aufweist, die zur Aufnahme von zwei Kontaktstiften eines Steckers bestimmt sind, sowie ein zusätzliches Loch für die Einführung eines Betätigungsstifts eines Adapters, der an einem in die zweite Dose einzuführenden Stecker angebracht ist, in das Innere des Isoliergehäuses, wobei die Zusammenwirkungsmittel des Verschlußelements gegenüber dem zusätzlichen Loch angeordnet sind, um mit dem in das Innere des Isoliergehäuses eingeführten Betätigungsstift zusammenzuwirken, um das Verschlußelement von seiner ersten Stellung in seine zweite Stellung übergehen zu lassen.

## Claims

1. An electrical power socket (100) comprising a face plate member (110) provided with a front wall (112) having two holes (113A, 113B) intended to receive two contact pins of a plug, a body disposed to the rear of the face plate member and comprising an insulating casing accommodating electrical contact elements of female type disposed in opposite relationship to the two holes in the front wall, and a shutter (130) positioned above said contact elements and displaceable between different positions, said shutter (130) comprising on a face (130A) inclined surfaces (131B, 132B) capable of being positioned in opposite relationship to said holes (113A, 113B) in a second position of the shutter (130), and co-operation means (134, 134A) capable of co-operating with an actuating pin (117) inserted into said insulating casing to displace said shutter (130) from a first position to its second position, **characterised in that** said actuating pin (117) forms an integral portion with the face plate member (110) and projects from the rear face (116) of said front wall (112) of the face plate member (110).

2. A socket (100) according to claim 1 **characterised in that** the shutter (130) on said face (130A) comprises flat surfaces (131A, 132A) capable of being positioned in opposite relationship to said holes (113A, 113B) of the face plate member (110) in said first position of the shutter (130).

3. A socket (100) according to one of claims 1 and 2 **characterised in that** the shutter (130) is rotationally displaceable.

4. A socket according to one of claims 1 and 2 **characterised in that** the shutter is displaceable with a combined translatory/rotational movement.

5. A socket (100) according to one of claims 3 and 4 **characterised in that** in its central portion the shutter (130) comprises a bearing (133) engaged on a spindle (125) fixed with respect to a fixed support portion (120) for rotational displacement thereof.

6. A socket (100) according to claims 1 and 2 **characterised in that** the shutter is displaceable with a translatory movement.

7. A socket (100) according to one of claims 1 to 6 **characterised in that** the shutter (130) comprises two blocking arms (131, 132) extending in mutual alignment from respective sides of a central portion, each blocking arm (131, 132) comprising one of said inclined surfaces (131B, 132B).

8. A socket (100) according to claim 7 **characterised in that** said inclined surfaces (131B, 132B) carried by said blocking arms (131, 132) are oriented in mutually opposite directions.

9. A socket according to claim 7 **characterised in that** said inclined surfaces carried by said blocking arms are oriented in the same direction.

10. A socket (100) according to one of claims 7 to 9 **characterised in that** each blocking arm (131, 132) of the shutter (130) comprises a flat surface (131A, 132A) adjacent to said corresponding inclined surface (131B, 132B) and capable of being positioned in opposite relationship to one of said holes of the face plate member (110) in the first position of said shutter (130).

11. A socket (100) according to one of the preceding claims **characterised in that** said co-operation means of the shutter (130) comprise an actuating arm (134) extending in a radial direction from a central portion of the shutter (130).

12. A socket according to claim 11 **characterised in that** said actuating arm comprises pivoting means for being able to pivot under the action of said actuating pin between two positions, namely a locking position in which said actuating arm is in a condition of abutment against an edge of a fixed support portion interposed between the front wall of the face plate member and said shutter, and an unlocking position in which said actuating arm is disengaged from said edge of said fixed support portion.

13. A socket according to claim 12 **characterised in that** said pivoting means comprise a pivot hinge connecting said actuating arm to said central portion of the shutter.

14. A socket according to claim 13 **characterised in that** said pivot hinge is a flexible connection which is produced by shaping with said shutter.

15. A socket according to claim 12 **characterised in that** said pivoting means comprise a pivot disposed on a face of said actuating arm, which is directed in opposite relationship to the face plate member.

16. A socket (100) according to one of claims 11 to 15 **characterised in that**, on a face facing towards the face plate member (110), said actuating arm (134) comprises a cam surface (134A) co-operable with said actuating pin (117).

17. A socket according to one of claims 11 to 15 **characterised in that**, on a face facing towards the face plate member, said actuating arm comprises an inclined surface portion co-operable with said actuating pin.

18. A socket according to one of claims 11 to 15 **characterised in that** at its free end said actuating pin has a ramp which co-operates with said actuating arm of the shutter to move the shutter back into its second position from a third position in which it is positioned outside of said holes of the face plate member.

19. A socket (100) according to one of the preceding claims **characterised in that** the shutter (130) is a portion in one piece.

20. A socket according to one of claims 1 to 18 **characterised in that** the shutter is made in two portions which engage one into the other, a first portion carrying flat surfaces capable of being positioned in opposite relationship to said holes in the front wall of the face plate member in the first position of the shutter and a second portion carrying said inclined surfaces which, in said first position of the shutter, are masked by said first portion, said first portion being displaceable between said first position and said second position of the shutter to disengage said inclined surfaces of the shutter so that they are positioned in opposite relationship to said holes of the face plate member.

21. A socket (100) according to one of the preceding claims **characterised in that** there is provided an elastic means for returning the shutter to its first or second position.

22. A range of electrical power sockets comprising a first socket according to one of claims 1 to 21 and a second socket comprising a body identical to that of the first socket and a face plate member provided with a front wall having two holes for receiving two contact pins of a plug and an additional hole for the introduction into the interior of the insulating casing of an actuating pin of an adaptor fitted onto the plug to be inserted into said second socket, said co-operation means of said shutter being disposed in opposite relationship to said additional hole to co-operate with said actuating pin introduced into the interior of the insulating casing in order to move said shutter from its first position to its second position.
